# EUROPÄISCHE PATENTSCHRIFT

(11) **EP 2 881 348 B1**
(45) Veröffentlichungstag und Bekanntmachung des Hinweises auf die Patenterteilung: **14.09.2016**
(21) Anmeldenummer: 14182743.6
(22) Anmeldetag: 29.08.2014
(51) Int. Cl.: B65H 18/02, B65H 18/26, B65H 19/12

(54) **Vorrichtung zum Wickeln einer Materialbahn zu einer mehrlagigen Rolle**
Device for winding a web and positioning the wound roll.
Dispositif pour l'enroulage une bande de matériau et pour le positionnement de bobines.

(30) Priorität: 11.11.2013 DE 102013222896
(43) Veröffentlichungstag der Anmeldung: 10.06.2015
(73) Patentinhaber: Koenig & Bauer AG, 97080 Würzburg (DE)
(72) Erfinder: Repp, Johannes, 97250 Erlabrunn (DE); Ritter, Walter, 97947 Grünsfeld (DE); Rösch, Karl, 97277 Neubrunn (DE)
(74) Vertreter: Koenig & Bauer AG

(56) Entgegenhaltungen:
- EP-A1- 2 067 724
- EP-A2- 0 349 705
- DE-U1- 20 321 135
- US-A- 3 391 876
- US-A- 4 374 575
- US-A- 5 060 878
- US-A1- 2003 071 162

## Beschreibung

Die Erfindung betrifft eine Vorrichtung zum Wickeln einer Materialbahn zu einer mehrlagigen Rolle gemäß dem Oberbegriff des Anspruches 1.

Eine Vorrichtung zum Wickeln einer Materialbahn zu einer mehrlagigen Rolle wird auch als ein Aufwickler bezeichnet. Eine solche Vorrichtung kann überall dort eingesetzt werden, wo eine Materialbahn für ihre Weiterverarbeitung transportfähig in Form einer mehrlagigen Rolle zwischengespeichert werden soll. Eine Verwendung ist z. B. an einer eine Materialbahn bearbeitenden Maschine gegeben, z. B. an einer Rollendruckmaschine, um dort eine z. B. in der Rollendruckmaschine bedruckte Materialbahn aufzuwickeln. Eine bevorzugte Verwendung ist z. B. in Verbindung mit einer in einem Digitaldruckverfahren, vorzugsweise in einem Inkjetverfahren druckenden Rollendruckmaschine gegeben.

Die Materialbahn besteht z. B. aus Papier, aus einem Kunststoff, aus einem Metall wie Aluminium oder aus einem Textilwerkstoff und kann eine Materialstärke im Bereich z. B. von wenigen Mikrometern bis zu einem Millimeter oder mehr betragen. Die Materialbahn kann auch aus einem mehrere vorzugsweise verschiedene Werkstoffe aufweisenden Verbundwerkstoff gebildet sein, z. B. in Form einer einseitig oder doppelseitig beschichteten Materialbahn. Die Materialbahn kann eine Folie sein. Die Materialbahn wird z. B. als ein Bedruckstoff verwendet. Die in dem betreffenden Aufwickler in aufeinander folgenden Arbeitsvorgängen jeweils zu einer Rolle aufzuwickelnden Materialbahnen können somit aufgrund ihrer unterschiedlichen Beschaffenheit jeweils ein sehr unterschiedliches Dehnungsverhalten und/oder eine sich voneinander sehr unterscheidende Zugfestigkeit bzw. Reißfestigkeit aufweisen.

Die Materialbahn wird zur Herstellung ihrer Transportfähigkeit auf einem vorzugsweise als eine Hülse ausgebildeten Wickelkern aufgewickelt, wobei diese Hülse z. B. aus Pappe oder Metall ausgebildet ist. Die Hülse hat bei einer Wandstärke von z. B. 10 mm einen Außendurchmesser im Bereich von z. B. 70 mm bis 160 mm, vorzugsweise zwischen 75 mm und 120 mm, insbesondere etwa 90 mm. Die Materialbahn wird auf dieser Hülse in mehreren Lagen aufgewickelt, bis die dadurch entstandene Materialrolle einen Durchmesser im Bereich von z. B. 1.000 mm bis 1.500 mm, vorzugsweise etwa 1.300 mm ± 50 mm erreicht hat. Beim Erreichen ihres maximalen Durchmesser hat die Rolle eine Masse z. B. im Bereich von 1.000 kg bis 1.500 kg, vorzugsweise etwa 1.300 kg ± 50 kg. In der bevorzugten Verwendung beträgt eine quer zu ihrer Transportrichtung gerichtete Breite der Materialbahn z. B. zwischen 500 mm und 1.700 mm, insbesondere zwischen 800 mm und 1.600 mm. Trotz der genannten unterschiedlichen Beschaffenheit und/oder unterschiedlichen Abmessungen der zu wickelnden Materialbahnen sollen die übereinander gewickelten Lagen der betreffenden Materialrolle an ihren beiden Stirnseiten einen Versatz jeweils von weniger als 1 mm, vorzugsweise von weniger als ± 0,5 mm aufweisen.

Um zwischen verschiedenen Lagen der bereits aufgewickelten und der noch aufzuwickelnden Materialbahn vorhandene Luft aus dem Bereich zwischen diesen Lagen zu entfernen, ist eine Anpresseinrichtung z. B. in Form einer Andrückwalze vorgesehen, wobei diese Anpresseinrichtung vorzugsweise derart ausgebildet ist, dass ein noch aufzuwickelnder Teil der Materialbahn mit einer definierten, wertmäßig annähernd konstanten Kraft an einen bereits auf der Hülse aufgewickelten Teil dieser Materialbahn angedrückt wird. Denn um einen unerwünschten Lufteinschluss zwischen verschiedenen Lagen der bereits aufgewickelten und der noch aufzuwickelnden Materialbahn zu vermeiden, reicht die an der Rolle wirkende Bahnspannung der Materialbahn oftmals nicht aus. Ferner soll sichergestellt sein, dass die Materialrolle in ihrem Kern, d. h. in einem ihrer Hülse nahen Bereich, strammer gewickelt wird als in ihrem mantelflächennahen Bereich, d. h. einem ihrer Hülse fernen Bereich.

Die Vorrichtung zum Wickeln einer Materialbahn zu einer mehrlagigen Rolle ist vorzugsweise als eine autarke Baueinheit ausgebildet, wobei diese Baueinheit neben konstruktiven, mechanischen Elementen auch für ihre Steuerung erforderliche Komponenten, insbesondere mindestens eine elektronische Steuereinheit und/oder eine Fluidsteuerung, vorzugsweise pneumatische Steuerungskomponenten aufweist.

Durch die EP 2 067 724 A1 ist eine automatische Filmwickelvorrichtung bekannt, umfassend a) eine Wickelwelle zum Aufwickeln eines Films um einen Wickelkern; b) eine Andrückrolle zum Andrücken der Folie, die auf dem Wickelkern aufgewickelt worden ist; und c) eine Filmrolle, die die aufzuwickelnde Folie auf dem Wickelkern in einer Position auf der stromabwärtigen Seite der Andrückrolle drückt und zum vorderen Ende des Films bewegt wird, während die Folie aufgewickelt und auf den Wickelkern gedrückt wird.

Durch die DE 103 30 302 A1 und die DE 10 2010 002 190 B3 sind jeweils eine Vorrichtung zur Aufnahme zumindest einer Materialrolle bekannt, wobei die Vorrichtung zumindest einen Tragzapfen aufweist, der zumindest zwei Mitnehmerelemente aufweist, die zur Übertragung eines Drehmoments an einem Innenumfang der Materialrolle zum Eingriff bringbar sind.

Durch die DE 196 29 205 A1 ist eine Wickelvorrichtung mit einer Anpresstrommel bekannt, wobei die Anpresstrommel axial verschiebbar ausgebildet ist.

Durch die DE 203 21 135 U1 ist ein Rollenwechsler bekannt, mit einem Rollenständer, in dessen Aufnahme zumindest eine Materialrolle drehbar gelagert ist und mit einer Fördereinrichtung zum Transport von mindestens einer neuen Materialrolle und/oder mindestens einer zumindest teilweise abgespulten Resthülse, wobei zwischen der Aufnahme im Rollenwechsler und der darunter angeordneten Fördereinrichtung Führungselemente angeordnet sind.

Durch die US 2003/071162 A1 ist ein Rollenwechsler für eine bahnverarbeitende oder-bearbeitende Maschine bekannt, vorzugsweise für eine Rollenrotationsdruckmaschine, wobei der Rollenwechsler umfasst: a) einen um eine Schwenkachse schwenkbaren ersten Rollenarm mit einem ersten Achszapfen und einen um die Schwenkachse gemeinsam mit dem ersten Rollenarm schwenkbaren zweiten Rollenarm mit einem zweiten Achszapfen, wobei die Achszapfen eine Drehlagerung für eine zwischen den Rollenarmen aufgenommene Bahnrolle bilden, b) einen ersten Abstreifer, der dem ersten Achszapfen zugeordnet und relativ zu dem ersten Achszapfen bewegbar ist, um die Bahnrolle von dem ersten Achszapfen abzustreifen, c) eine Antriebseinrichtung zum Schwenken der Rollenarme und Bewegen des ersten Abstreifers, d) eine Steuerungseinrichtung, welche die Antriebseinrichtung für eine Entnahme der Bahnrolle von Hand so steuert, dass die auf den Achszapfen gelagerte Bahnrolle mittels des ersten Abstreifers von dem ersten Achszapfen abgestreift wird, während sie auf dem zweiten Achszapfen verbleibt.

Durch die US 5 060 878 A ist eine Abrollvorrichtung für Bandwickel bekannt, wobei eine in einem Maschinengestell schwenkbar gelagerte Traverse auf Führungsbahnen paarweise verschiebbare Traghebel für je einen Wickel aufnimmt und wobei eine durch einen Spindelmotor antreibbare Spindel Abschnitte gegensinniger Steigung aufweist und mit je einem Abschnitt in eine Spindelmutter eines Traghebels eingreift, wobei ein Stellzylinder an der Traverse befestigt ist und wobei dessen in Achsrichtung der Traverse ausgerichtete Kolbenstange mit einer Lagerbüchse der Spindel gekoppelt ist.

Der Erfindung liegt die Aufgabe zugrunde, eine Vorrichtung zum Wickeln einer Materialbahn zu einer mehrlagigen Rolle zu schaffen, die für Hülsen und Materialbahnen unterschiedlicher Breite verwendbar ist.

Die Aufgabe wird erfindungsgemäß durch die Merkmale des Anspruches 1 gelöst.

Die mit der Erfindung erzielbaren Vorteile bestehen insbesondere darin, dass ohne Vornahme von mechanischen Umbauten, sondern nur durch eine Einstellung der jeweiligen Position der an der Aufnahme der Hülse bzw. Materialrolle beteiligten Lagerböcke, Materialbahnen unterschiedlicher Breite jeweils auf einer Hülse gewickelt werden können. Die vorgeschlagene Vorrichtung zum Wickeln einer Materialbahn zu einer mehrlagigen Rolle ist damit schnell und anwenderfreundlich an unterschiedliche Produktionen anpassbar. Dabei sind zudem eine Aufnahme einer leeren Hülse sowie eine Abnahme einer fertig gewickelten Materialrolle jeweils auf einfache Weise automatisiert ausführbar, was zu einer kurzen Rüstzeit für die vorgeschlagene Vorrichtung zum Wickeln einer Materialbahn zu einer mehrlagigen Rolle führt. Die vorgeschlagene Vorrichtung zum Wickeln einer Materialbahn zu einer mehrlagigen Rolle weist ferner insbesondere durch ihren nur kurz, z. B. weniger als 200 mm aus dem betreffenden ersten Lagerbock auskragenden Spannzapfen und ihren ebenso nur kurz, z. B. weniger als 200 mm aus dem betreffenden zweiten Lagerbock auskragenden mitlaufenden Konus eine hohe mechanische Stabilität auf, was zu einer zumindest sehr schwingungsarmen, vorzugsweise schwingungsfreien Lagerung einer aufgenommenen Hülse bzw. Materialrolle führt. Dies begünstigt wiederum infolge einer nur geringen Durchbiegung der Einrichtung zur vorübergehenden Aufnahme der Materialrolle trotz deren bisweilen recht großen axialen Länge von bis zu 1.700 mm und/oder deren hohen Masse von z. B. deutlich mehr als 1.000 kg im Wickelvorgang selbst bei einer Drehzahl von mehr als z. B. 100 Umdrehungen pro Minute einen guten Rundlauf dieser auf einer Hülse aufgenommenen Materialrolle. Demzufolge können die zumeist sehr vielen, z. B. mehrere tausend Lagen der aufzuwickelnden Materialbahn mit einem an der Rolle stirnseitigen Versatz von weniger als 1 mm, vorzugsweise von weniger als ± 0,5 mm aufgewickelt werden.

Darüber hinaus besteht bei der gefundenen Lösung der Vorteil, dass deren Einrichtung zur vorübergehenden Aufnahme einer Hülse kein Hilfsgerät wie z. B. eine Spannspindel erfordert, wobei ein solches Hilfsgerät ein separates, mit seinen beiden axialen Enden jeweils in eine Halterung einzulegendes Bauteil bildet, wobei eine solche Spannspindel z. B. in eine für den Wickelvorgang bereitgestellte Hülse einzuführen bzw. durch einen Innenbereich dieser Hülse hindurch zu stecken ist. Da eine Spannspindel ein Eigengewicht von z. B. mindestens 15 kg bis 20 kg aufweist, ist deren Handhabung gerade für Hülsen mit einer axialen Länge von über 1.000 mm bis zu 1.700 mm wenig komfortabel.

Die vorgeschlagene Vorrichtung zum Wickeln einer Materialbahn zu einer mehrlagigen Rolle lässt sich gerade auch in Axialrichtung der Hülse bzw. Materialrolle relativ kompakt aufbauen, so dass sich diese Vorrichtung auch unter beengten Platzverhältnissen z. B. an einer Material verarbeitenden Maschine gut implementierten lässt, denn insbesondere bei einer Integration der für die Positionierung der Lagerböcke erforderlichen Positionierantriebe in den betreffenden Lagerbock wird kein zusätzlicher Bauraum benötigt, der sich in Axialrichtung der Andrückwalze erheblich, z. B. um mehr als 30% über deren axiale Länge hinaus erstreckt. Auch sind zur Halterung der jeweiligen Hülse keine in die betreffende Hülse greifenden schlanken Dorne mit einem Durchmesser von z. B. weniger als 100 mm über Stellwege, die z. B. der axialen Länge der jeweiligen Hülse entsprechen, zu verstellen, denn dies wäre nicht nur hinsichtlich des für den Stellweg benötigten Bauraums problematisch, sondern auch bezüglich ihrer mechanischen Stabilität.

Des Weiteren erfordert die gefundene Lösung keine zusätzliche Bahnkantenregelung zur Herstellung einer in ihren Lagen passgenau gewickelten Rolle, da die Rolle bei einer z. B. von einem Sensor erfassten Lageabweichung der zu wickelnden Materialbahn stets gemeinsam mit der Andrückwalze in Axialrichtung verschiebbar ist. Daher verwirklicht die gefundene Lösung auch die Funktion einer einfachen, kostengünstigen Bahnkantenregelung. Da zwischen der Rolle und der Andrückwalze in Axialrichtung keine Relativbewegung besteht, wird bei der zu wickelnden Materialbahn eine Faltenbildung vermieden.

Ein Ausführungsbeispiel der Erfindung ist in den Zeichnungen dargestellt und wird im Folgenden näher beschrieben.

Es zeigen:
- Fig. 1: eine Vorrichtung zum Wickeln einer Materialbahn;
- Fig. 2: eine Seitenansicht der in der Fig. 1 dargestellten Vorrichtung zum Wickeln einer Materialbahn.

Die Fig. 1 und 2 zeigen in zwei verschiedenen Ansichten beispielhaft dieselbe Vorrichtung zum Wickeln einer Materialbahn zu einer mehrlagigen Materialrolle 01. Wenn nachfolgend mitunter kurz nur von der Rolle 01 die Rede ist, ist damit diese Materialrolle 01 gemeint. Die Materialbahn besteht z. B. aus Papier oder aus einem Kunststoff oder aus einem Metall oder aus einem Textilwerkstoff. Die Materialbahn weist eine Materialstärke im Bereich z. B. von wenigen Mikrometern bis zu einem Millimeter auf. Die zuvor beschriebene Vorrichtung ist vorzugsweise in oder an einer Rollendruckmaschine angeordnet bzw. eine Baugruppe einer solchen Rollendruckmaschine.

Die vorgeschlagene Vorrichtung weist eine Einrichtung mit mindestens einem Spannzapfen 03 zur vorübergehenden Aufnahme einer Hülse 02 auf, auf welcher Hülse 02 die dieser Vorrichtung vorzugsweise kontinuierlich zugeführte oder zumindest zuführbare Materialbahn zur Rolle 01 aufgewickelt oder zumindest aufwickelbar ist. Die Einrichtung zur Aufnahme der betreffenden Hülse 02 weist einen Antrieb 06 auf, wobei dieser Antrieb 06 den mindestens einen Spannzapfen 03 rotativ antreibt oder der mindestens eine Spannzapfen 03 von diesem Antrieb 06 zumindest rotativ antreibbar ist. Dem mindestens einen Spannzapfen 03 axial gegenüberliegend ist vorzugsweise eine mit der Rotation des betreffenden Spannzapfens 03 mitlaufende Aufnahme z. B. in Form eines Konus 04 angeordnet, wobei der Spannzapfen 03 und/oder der Konus 04 zum Halten der Hülse 02 jeweils axial in die betreffende Hülse 02, d. h. in einen hohlen Innenbereich 09 dieser Hülse 02 geführt oder zumindest führbar ist bzw. sind. Die betreffende Hülse 02, die eine axiale Länge 102 und einen Außendurchmesser d02 aufweist, ist beim Wickeln der Materialbahn zur Rolle 01 somit von dem Spannzapfen 03 und z. B. auch von dem Konus 04 vorzugsweise in horizontaler Ausrichtung gehalten. Eine Welle des Spannzapfens 03 und eine Welle des Konus 04 sind jeweils in einem die zu wickelnde Rolle 01 abstützenden ersten bzw. zweiten Lagerbock 07; 08 drehbeweglich gelagert, und zwar jeweils um die jeweilige Längsachse und z. B. jeweils in mindestens einem Wälzlager 16, wobei im ersten Lagerbock 07 die Welle des Spannzapfens 03 und im zweiten Lagerbock 08 die Welle des Konus 04 gelagert sind. Der z. B. als ein Motor ausgebildete Antrieb 06 für den Spannzapfen 03 ist in oder an dem ersten Lagerbock 07 angeordnet, wobei dieser Antrieb 06 z. B. über ein Getriebe 11, insbesondere über Zahnräder oder einen Riemen oder eine Kette, ein Drehmoment auf die Längsachse des Spannzapfens 03 überträgt und den Spannzapfen 03 dadurch rotativ antreibt. Der Spannzapfen 03 weist z. B. an seinem Umfang mindestens ein, vorzugsweise zwei oder drei fernbetätigbare Spannelemente 12 auf, mit welchen bei ihrer Betätigung ein Formschluss oder ein Kraftschluss zur Hülse 02, insbesondere zu deren Innenwandung 17 hergestellt oder zumindest herstellbar ist, so dass mit der Rotation des Spannzapfens 03 auch die von ihm gehaltene Hülse 02 bzw. Rolle 01 um deren jeweilige Längsachse 14 gleichermaßen in Rotation versetzt oder zumindest versetzbar ist.

Im oder am ersten Lagerbock 07 ist vorzugsweise auch eine Bremseinrichtung 13 angeordnet, mit welcher die Rotation der auf dem Spannzapfen 03 gehaltenen Hülse 02 bzw. Rolle 01 z. B. durch eine Einwirkung auf die Welle des Spannzapfens 03 z. B. am Ende des Wickelvorgangs oder für einen Nothalt abbremsbar ist oder abgebremst wird. Beide Lagerböcke 07; 08 sind ihrerseits jeweils in Axialrichtung der betreffenden zu haltenden Hülse 02 beweglich gelagert. Die beiden Lagerböcke 07; 08 sind insbesondere auf einem ersten Führungselement 18 bewegbar, vorzugsweise verschiebbar angeordnet. Die bewegliche Lagerung der beiden Lagerböcke 07; 08 ist jeweils z. B. durch das mindestens eine erste Führungselement 18 derart gegeben, dass mit dem mindestens einen ersten Führungselement 18 der betreffende Lagerbock 07; 08 z. B. entlang mindestens einer Traverse 19 oder eines Gestells 33 geführt oder zumindest führbar ist, wobei die mindestens eine Traverse 19 oder das Gestell 33 jeweils an ihren jeweiligen axialen Enden z. B. drehbeweglich, insbesondere zum Ausführen einer z. B. zum Anheben oder Absetzen der Rolle 01 erforderlichen Schwenkbewegung, gelagert sind. Die Vorrichtung zum Wickeln einer Materialbahn zu einer mehrlagigen Rolle 01 ist z. B. in einem z. B. auf einem Fundament 32 angeordneten Gestell 33 angeordnet, wobei die Schwenkbewegung zum Anheben oder Absetzen der Rolle 01 insbesondere relativ zu diesem Fundament 32 erfolgt. Die mindestens eine Traverse 19 oder das Gestell 33 weisen entlang ihrer jeweiligen Längsrichtung z. B. eine Spindel oder eine Zahnstange auf, die jeweils mit dem mindestens einen ersten Führungselement 18 des betreffendes Lagerbocks 07; 08 zusammenwirken. Die beiden Lagerböcke 07; 08 sind mittels ihres jeweiligen mindestens einen ersten Führungselementes 18 derart vorzugsweise linear in Axialrichtung der betreffenden zu haltenden Hülse 02 bewegbar, dass zwischen dem Spannzapfen 03 und dem zugeordneten die Hülse 02 mittragenden Konus 04 ein Abstand a im Bereich zumindest zwischen einer minimalen axialen Länge 102min von z. B. 500 mm und einer maximalen axialen Länge 102max von z. B. 1.700 mm der jeweiligen zu haltenden Hülse 02 eingestellt oder zumindest einstellbar ist. Vom Spannzapfen (03) sind somit Hülsen 02 unterschiedlicher axialer Länge 102 haltbar, wobei zumindest der den Spannzapfen 03 lagernde erste Lagerbock 07 in Abhängigkeit von der jeweiligen axialen Länge 102 der betreffenden Hülse 02 an unterschiedlichen Positionen angeordnet ist. In demjenigen Betriebszustand, in dem die betreffende Hülse 02 sowohl von dem Spannzapfen 03 als auch von dem Konus 04 gehalten ist, ist der zwischen einer Stirnseite des Spannzapfens 03 und einer Stirnseite des Konus 04 bestehende Abstand a geringer als die axiale Länge 102 der betreffenden Hülse 02. Die mittels des jeweiligen mindestens einen ersten Führungselementes 18 ausgeführte Bewegung des betreffenden Lagerbocks 07; 08, die in der Fig. 1 jeweils durch einen Doppelpfeil angedeutet ist, ist z. B. jeweils durch einen Motor 21; 22 angetrieben.

Achsparallel zur betreffenden, von dem Spannzapfen 03 und dem Konus 04 gehaltenen Hülse 02 ist eine Andrückwalze 23 konstanter axialer Länge 123 angeordnet, wobei die axiale Länge 123 der Andrückwalze 23 zumindest so groß ist wie die maximale Länge 102max der betreffenden, in dieser Vorrichtung zum Wickeln einer Materialbahn zu haltenden Hülse 02. Die mit ihrer Rotationsachse 24 parallel zur jeweiligen Längsachse 14 der gehaltenen Hülse 02 bzw. Rolle 01 angeordnete Andrückwalze 23 ist in mindestens einem ersten Tragelement 26 vorzugsweise drehbeweglich gelagert ist, wobei dieses mindestens eine erste Tragelement 26 der Andrückwalze 23 beweglich gelagert ist. Das mindestens eine erste Tragelement 26 der Andrückwalze 23 ist insbesondere in Axialrichtung der betreffenden zu haltenden Hülse 02 entlang eines zweiten Führungssystems 27 bewegbar, inbesondere verschiebbar angeordnet, was in der Fig. 1 durch einen dem ersten Tragelement 26 zugeordneten Doppelpfeil angedeutet ist. Dieses zweite Führungssystem 27 ist z. B. gleichfalls an der mindestens einen Traverse 19 oder an dem Gestell 33 angeordnet. Es ist nun vorgesehen, dass eine in Axialrichtung der betreffenden zu haltenden Hülse 02 gerichtete Bewegung des den Spannzapfen 03 aufweisenden Lagerbocks 07 und eine in Axialrichtung der betreffenden zu haltenden Hülse 02 gerichtete Bewegung des mindestens einen ersten Tragelementes 26 der Andrückwalze 23 gleichsinnig und/oder synchron ausgeführt werden oder zumindest ausführbar sind, da die Bewegung des den Spannzapfen 03 aufweisenden Lagerbocks 07 und die Bewegung des mindestens einen ersten Tragelementes 26 der Andrückwalze 23 miteinander gekoppelt sind. Wenn also der den Spannzapfen 03 aufweisende Lagerbock 07 bewegt, d. h. in Axialrichtung der betreffenden zu haltenden Hülse 02 verschoben wird, dann folgt die Andrückwalze 23 aufgrund der Kopplung ihres mindestens einen ersten Tragelementes 26 mit dem den Spannzapfen 03 aufweisenden Lagerbock 07 dessen Bewegung. Diese Kopplung kann z. B. durch eine mechanische, vorzugsweise starre Verbindung oder durch eine elektrische Stelleinrichtung realisiert sein, wobei die Stelleinrichtung z. B. Stellantriebe steuert, die vorzugsweise synchron jeweils auf den den Spannzapfen 03 aufweisenden Lagerbock 07 und das mindestens eine erste Tragelement 26 wirken. Der den Konus 04, d. h. dessen Welle lagernde zweite Lagerbock 08 ist unabhängig von der in Axialrichtung der betreffenden zu haltenden Hülse 02 gerichteten Bewegung des mindestens einen ersten Tragelementes 26 der Andrückwalze 23 gleichfalls in Axialrichtung der betreffenden zu haltenden Hülse 02 bewegbar. Zwischen dem zweiten Lagerbock 08 und dem mindestens einen ersten Tragelement 26 besteht hinsichtlich deren jeweiliger Bewegung keine Kopplung. Die Andrückwalze 23 wird also nur von der in Axialrichtung der betreffenden zu haltenden Hülse 02 gerichteten Bewegung des den Spannzapfen 03 aufweisenden Lagerbocks 07 mitgeschleppt.

Damit die Andrückwalze 23 ungeachtet der zwischen der minimalen axialen Länge 102min und der maximalen axialen Länge l02max möglichen tatsächlichen axialen Länge l02 der Hülse 02 jeweils parallel zur Hülse 02 bzw. Rolle 01 und zumindest beim Wickelvorgang durchgängig im Kontakt mit dieser Hülse 02 bzw. Rolle 01 angeordnet oder zumindest anordenbar ist, ist eine sich orthogonal zur Längsachse 14 der Hülse 02 erstreckende Bauhöhe h von dem den mitlaufenden Konus 04 aufweisenden Lagerbock 08 zwar größer ausgebildet als die Hälfte des maximalen Durchmessers d01 der mit Hilfe dieser Vorrichtung fertig gewickelten Rolle 01, aber kleiner als ein Abstand von der Traverse 19 bis zu einer sich parallel zur Längsachse 14 der Hülse 02 erstreckenden Linie auf dieser Hülse 02, wobei diese Linie dort verläuft, wo die Hülse 02 den größtmöglichen Abstand zur Traverse 19 aufweist. Dies bedeutet, dass der den mitlaufenden Konus 04 aufweisende Lagerbock 08 den Außendurchmesser d02 der Hülse 02 auf der von der Traverse 19 abgewandten Seite, d. h. in Richtung der Andrückwalze 23 nicht überragt. Die Bauhöhe h des den mitlaufenden Konus 04 aufweisenden Lagerbocks 08 ist demnach gering genug ausgebildet, damit die gehaltene Hülse 02 und die Andrückwalze 23 in einem Kontakt zueinander ungehindert parallel zueinander anordenbar sind. Die Bauhöhe h des den mitlaufenden Konus 04 aufweisenden Lagerbocks 08 ist daher i.d.R. geringer als eine Bauhöhe des den Spannzapfen 03 aufweisenden Lagerbocks 07 ausgebildet.

Zur Lagerung der Andrückwalze 23 ist in einer vorteilhaften Ausführungsvariante vorzugsweise parallel zum mindestens einen ersten Tragelement 26 mindestens ein weiteres, d. h. ein zweites Tragelement 28 vorgesehen, wobei dieses mindestens eine zweite Tragelement 28 gleichfalls in Axialrichtung der betreffenden zu haltenden Hülse 02 beweglich gelagert ist, vorzugsweise auch an dem zweiten Führungssystem 27, in welchem bereits das mindestens eine erste Tragelement 26 geführt ist. Das mindestens eine erste Tragelement 26 und das mindestens eine zweite Tragelement 28 sind z. B. auch mit einer parallel zur Rotationsachse 24 der Andrückwalze 23 beabstandet angeordneten Strebe 36 oder Gelenkachse bzw. Gelenkwelle verbunden, wobei die Andrückwalze 23 zwischen den beiden parallel zueinander angeordneten Tragelementen 26; 28 angeordnet ist, so dass sich die beiden Tragelemente 26; 28, die Andrückwalze 23 und die Strebe 36 zu einem die Andrückwalze 23 haltenden, vorzugsweise rechteckförmigen Pendelrahmen ergänzen. Dieser Pendelrahmen oder zumindest die Tragelemente 26; 28 sind jeweils an einer Halterung 29 drehbeweglich, insbesondere schwenkbar gelagert. Die Drehbewegung, insbesondere Schwenkbewegung des betreffenden Tragelementes 26; 28 oder der z. B. in dem Pendelrahmen synchron bewegten bzw. bewegbaren Tragelemente 26; 28 ist z. B. pneumatisch oder hydraulisch angetrieben, z. B. unter Verwendung mindestens eines an dem betreffenden Tragelement 26; 28 oder an dem Pendelrahmen angreifenden, insbesondere steuerbaren Arbeitszylinders 31. Das mindestens eine erste Tragelement 26 und das mindestens eine zweite Tragelement 28 sind vorzugsweise, wie in der Fig. 2 dargestellt, z. B. an ihrem jeweiligen der Hülse 02 bzw. der Rolle 01 zugewandten Ende zur Hülse 02 bzw. Rolle 01 hin abgewinkelt ausgebildet, wobei an dem betreffenden Tragelement 26; 28 auch noch eine weitere Walze 34 zur Führung der aufzuwickelnden Materialbahn angebracht sein kann. Das mindestens eine erste Tragelement 26 und/oder das mindestens eine zweite Tragelement 28 weisen jeweils ausgehend von einer Referenzlage einen Schwenkbereich ϕ z. B. zwischen 0° und 90° auf, wobei die Andrückwalze 23 beim Wickelvorgang ausgehend vom Außendurchmesser d02 der Hülse 02 bis zum maximalen Durchmesser d01 der fertig gewickelten Rolle 01 durch die Drehbewegung, insbesondere Schwenkbewegung des betreffenden Tragelementes 26; 28 oder der z. B. in dem Pendelrahmen synchron bewegten Tragelemente 26; 28 mit der Hülse 02 bzw. dieser Rolle 01 in Kontakt ist. Diese beiden durch die jeweiligen Endlagen gegebenen Betriebszustände sind in der Fig. 2 angedeutet. Die zur Bestimmung des Schwenkbereiches ϕ festgelegte Referenzlage des mindestens einen ersten Tragelementes 26 und/oder des mindestens einen zweiten Tragelementes 28 ist z. B. durch diejenige Lage gegeben, bei der die von dem betreffenden Tragelement 26; 28 gehaltene Andrückwalze 23 direkt auf dem Außendurchmesser d02 der Hülse 02 aufliegt.

Mit dem mindestens einen an das mindestens eine erste Tragelement 26 und/oder an das mindestens eine zweite Tragelement 28 wirkenden steuerbaren Arbeitszylinder 31 ist die Andrückwalze 23 z. B. auch unsymmetrisch an die Hülse 02 bzw. die Rolle 01 angedrückt oder zumindest andrückbar oder eine durch eine unterschiedliche axiale Länge l02; 123 von Hülse 02 und Andrückwalze 23 gegebene unsymmetrische Andrücksituation ist durch eine entsprechende Druckbeaufschlagung des mindestens einen steuerbaren Arbeitszylinders 31 ausgeglichen oder zumindest ausgleichbar.

### Bezugszeichenliste

- 01: Materialrolle, Rolle
- 02: Hülse
- 03: Spannzapfen
- 04: Konus
- 05: -
- 06: Antrieb
- 07: Lagerbock
- 08: Lagerbock
- 09: Innenbereich der Hülse 02
- 10: -
- 11: Getriebe
- 12: Spannelement
- 13: Bremseinrichtung
- 14: Längsachse
- 15: -
- 16: Wälzlager
- 17: Innenwandung
- 18: Führungselement
- 19: Traverse
- 20: -
- 21: Motor
- 22: Motor
- 23: Andrückwalze
- 24: Rotationsachse
- 25: -
- 26: Tragelement
- 27: Führungssystem
- 28: Tragelement
- 29: Halterung
- 30: -
- 31: Arbeitszylinder
- 32: Fundament
- 33: Gestell
- 34: Walze
- 35: -
- 36: Strebe

- a: Abstand
- d01: Durchmesser
- d02: Außendurchmesser
- h: Bauhöhe
- I02: Länge
- I02min: minimale Länge
- I02max: maximale Länge
- I23: Länge

- ϕ: Schwenkbereich

## Patentansprüche

1. Vorrichtung zum Wickeln einer Materialbahn zu einer mehrlagigen Rolle (01), mit einem Spannzapfen (03), wobei eine Hülse (02), auf welcher die Materialbahn zur Rolle (01) gewickelt oder zumindest zu wickeln ist, beim Wickeln der Materialbahn zumindest von dem Spannzapfen (03) gehalten ist, wobei achsparallel zur gehaltenen Hülse (02) eine Andrückwalze (23) konstanter axialer Länge (123) angeordnet ist, wobei die axiale Länge (l23) der Andrückwalze (23) zumindest so groß ist wie eine maximale Länge (102max) der vom Spannzapfen (03) gehaltenen Hülse (02), wobei die Andrückwalze (23) in mindestens einem ersten Tragelement (26) gelagert ist, wobei das mindestens eine erste Tragelement (26) der Andrückwalze (23) in Axialrichtung der betreffenden zu haltenden Hülse (02) beweglich gelagert ist, **dadurch gekennzeichnet, dass** der Spannzapfen (03) in einem die zu wickelnde Rolle (01) abstützenden ersten Lagerbock (07) gelagert ist, wobei dieser erste Lagerbock (07) in Axialrichtung der zu haltenden Hülse (02) beweglich gelagert ist, wobei eine in Axialrichtung der betreffenden zu haltenden Hülse (02) gerichtete Bewegung des den Spannzapfen (03) aufweisenden Lagerbocks (07) und eine in Axialrichtung der betreffenden zu haltenden Hülse (02) gerichtete Bewegung des mindestens einen ersten Tragelementes (26) der Andrückwalze (23) gleichsinnig und/oder synchron ausgeführt oder zumindest ausführbar sind, wobei die Bewegung des den Spannzapfen (03) aufweisenden Lagerbocks (07) und die Bewegung des mindestens einen ersten Tragelementes (26) der Andrückwalze (23) miteinander gekoppelt sind, wobei die Kopplung der Bewegung des den Spannzapfen (03) aufweisenden Lagerbocks (07) in Axialrichtung der zu haltenden Hülse (02) mit der Bewegung des mindestens einen ersten Tragelementes (26) der Andrückwalze (23) in Axialrichtung der zu haltenden Hülse (02) durch eine mechanische Verbindung oder durch eine elektrische Stelleinrichtung realisiert ist.

2. Vorrichtung nach Anspruch 1, **dadurch gekennzeichnet, dass** vom Spannzapfen (03) Hülsen (02) unterschiedlicher axialer Länge (102) haltbar sind, wobei zumindest der den Spannzapfen (03) lagernde erste Lagerbock (07) in Abhängigkeit von der jeweiligen axialen Länge (102) der betreffenden Hülse (02) an unterschiedlichen Positionen angeordnet ist.

3. Vorrichtung nach Anspruch 1 und/oder 2, **dadurch gekennzeichnet, dass** die Andrückwalze (23) in dem mindestens einen ersten Tragelement (26) drehbeweglich gelagert ist.

4. Vorrichtung nach Anspruch 1 und/oder 2 und/oder 3, **dadurch gekennzeichnet, dass** dem Spannzapfen (03) axial gegenüberliegend ein mit der Rotation des Spannzapfens (03) mitlaufender Konus (04) angeordnet ist.

5. Vorrichtung nach Anspruch 4, **dadurch gekennzeichnet, dass** der Konus (04) in einem ihn abstützenden zweiten Lagerbock (08) drehbeweglich gelagert ist, wobei dieser zweite Lagerbock (08) unabhängig von der in Axialrichtung der betreffenden zu haltenden Hülse (02) gerichteten Bewegung des mindestens einen ersten Tragelementes (26) der Andrückwalze (23) gleichfalls in Axialrichtung der betreffenden zu haltenden Hülse (02) bewegbar ist.

6. Vorrichtung nach Anspruch 4 und/oder 5, **dadurch gekennzeichnet, dass** der den Spannzapfen (03) abstützende erste Lagerbock (07) und der den Konus (04) abstützende zweite Lagerbock (08) derart in Axialrichtung der betreffenden zu haltenden Hülse (02) bewegbar sind, dass zwischen dem Spannzapfen (03) und dem Konus (04) ein Abstand (a) im Bereich zumindest zwischen einer minimalen axialen Länge (102min) und der maximalen axialen Länge (102max) der jeweiligen zu haltenden Hülse (02) einstellbar ist.

7. Vorrichtung nach Anspruch 5 und/oder 6, **dadurch gekennzeichnet, dass** eine sich orthogonal zur Längsachse (14) der Hülse (02) erstreckende Bauhöhe (h) von dem den mitlaufenden Konus (04) aufweisenden zweiten Lagerbock (08) zumindest kleiner ausgebildet ist als ein Abstand von einer den zweiten Lagerbock (08) lagernden Traverse (19) bis zu einer sich parallel zur Längsachse (14) der Hülse (02) erstreckenden Linie auf dieser Hülse (02), wobei diese Linie dort verläuft, wo die Hülse (02) den größtmöglichen Abstand zur Traverse (19) aufweist.

8. Vorrichtung nach Anspruch 1 und/oder 2 und/oder 3 und/oder 4 und/oder 5 und/oder 6 und/oder 7, **dadurch gekennzeichnet, dass** mindestens ein die Andrückwalze (23) lagerndes zweites Tragelement (28) vorgesehen ist, wobei dieses mindestens eine zweite Tragelement (28) gleichfalls in Axialrichtung der betreffenden zu haltenden Hülse (02) beweglich gelagert ist.

9. Vorrichtung nach Anspruch 1 und/oder 2 und/oder 3 und/oder 4 und/oder 5 und/oder 6 und/oder 7 und/oder 8, **dadurch gekennzeichnet, dass** die Andrückwalze (23) beim Wickeln der Materialbahn ausgehend von einem Außendurchmesser (d02) der Hülse (02) bis zu einem maximalen Durchmesser (d01) der fertig gewickelten Rolle (01) mit der Hülse (02) bzw. dieser Rolle (01) in Kontakt ist.

10. Vorrichtung nach Anspruch 1 und/oder 2 und/oder 3 und/oder 4 und/oder 5 und/oder 6 und/oder 7 und/oder 8 und/oder 9, **dadurch gekennzeichnet, dass** das mindestens eine erste Tragelement (26) und/oder das mindestens eine zweite Tragelement (28) jeweils ausgehend von einer Referenzlage einen Schwenkbereich (ϕ) aufweisen, wobei die Referenzlage durch diejenige Lage gegeben ist, bei der die von dem betreffenden Tragelement (26; 28) gehaltene Andrückwalze (23) direkt auf dem Außendurchmesser (d02) der Hülse (02) aufliegt.

11. Vorrichtung nach Anspruch 1 und/oder 2 und/oder 3 und/oder 4 und/oder 5 und/oder 6 und/oder 7 und/oder 8 und/oder 9 und/oder 10, **dadurch gekennzeichnet, dass** mindestens ein an das mindestens eine erste Tragelement (26) und/oder an das mindestens eine zweite Tragelement (28) angreifender steuerbarer Arbeitszylinder (31) vorgesehen ist, wobei mit dem mindestens einen steuerbaren Arbeitszylinder (31) die Andrückwalze (23) unsymmetrisch an die Hülse (02) bzw. die Rolle (01) angedrückt oder zumindest andrückbar ist oder eine durch eine unterschiedliche axiale Länge (102; 123) von Hülse (02) und Andrückwalze (23) gegebene unsymmetrische Andrücksituation durch eine entsprechende Druckbeaufschlagung des mindestens einen steuerbaren Arbeitszylinders (31) ausgeglichen oder zumindest ausgleichbar ist.

12. Vorrichtung nach Anspruch 1 und/oder 2 und/oder 3 und/oder 4 und/oder 5 und/oder 6 und/oder 7 und/oder 8 und/oder 9 und/oder 10 und/oder 11, **dadurch gekennzeichnet, dass** die Materialbahn aus Papier oder aus einem Kunststoff oder aus einem Metall oder aus einem Textilwerkstoff besteht und/oder dass die Materialbahn eine Materialstärke im Bereich von wenigen Mikrometern bis zu einem Millimeter aufweist.

13. Vorrichtung nach Anspruch 1 und/oder 2 und/oder 3 und/oder 4 und/oder 5 und/oder 6 und/oder 7 und/oder 8 und/oder 9 und/oder 10 und/oder 11 und/oder 12, **dadurch gekennzeichnet, dass** diese Vorrichtung eine Baugruppe einer Rollendruckmaschine ist.

## Claims

1. A device for winding a material web on a multilayer roll (01) with a clamping pin (03), wherein a sleeve (02) upon which the material web is wound or at least can be rolled to a roll (01) is held at least by the clamping pin (03) during the winding of the material web, wherein a pressure roller (23) of constant axial length (123) is in axially parallel arrangement to the held sleeve (02), wherein the axial length (123) of the pressure roller (23) is at least as great as a maximum length (102max) of the sleeve (02) held by the clamping pin (03), wherein the pressure roller (23) is mounted in at least a first carrying element (26), wherein the at least one carrying element (26) of the pressure roller (23) is movably mounted in axial direction of the relevant sleeve (02) to be held, **characterized in that** the clamping pin (03) is mounted in a first bearing block (07) supporting the roll (01) to be wound, wherein this first bearing block (07) is movably mounted in axial direction of the sleeve (02) to be held, wherein a movement of the bearing block (07) having the clamping pin (03) directed in axial direction of the relevant sleeve (02) to be held, and a movement of the at least one carrying element (26) of the pressure roller (23) directed in axial direction of the relevant sleeve (02) to be held is executed or at least can be executed in the same direction and/or synchronously, wherein the movement of the bearing block (07) having the clamping pin (03) and the movement of the at least one first carrying element (26) of the pressure roller (23) are coupled to one another, wherein the coupling of the movement of the bearing block (07) having the clamping pin (03) in axial direction of the sleeve (02) to be held to the movement of the at least one first carrying element (26) of the pressure roller (23) in axial direction of the sleeve (02) to be held is implemented by a mechanical connection or by an electrical setting device.

2. The device according to claim 1, **characterized in that** sleeves (02) of varying axial length (102) can be held by the clamping pin (03), wherein at least the first bearing block (07) bearing the clamping pin (03) is arranged at different positions in dependency on the respective axial length (l02) of the relevant sleeve (02).

3. The device according to claim 1 and/or 2, **characterized in that** the pressure roller (23) is mounted in a rotatable manner in the at least first carrying element (26).

4. The device according to claim 1 and/or 2 and/or 3, **characterized in that** a cone (04) rotating with the rotation of the clamping pin (03) is arranged axially opposite the clamping pin (03).

5. The device according to claim 4, **characterized in that** the cone (04) is mounted in a rotatable manner in a second bearing block (08) supporting it, wherein this second bearing block (08) can likewise be moved in axial direction of the relevant sleeve (02) to be held independently from the movement directed in axial direction of the relevant sleeve (02) to be held of the at least first carrying element (26) of the pressure roller (23).

6. The device according to claim 4 and/or 5, **characterized in that** the first bearing block (07) supporting the clamping pin (03) and the second bearing block (08) supporting the cone (04) can be moved in axial direction of the relevant sleeve (02) to be held such that between the clamping pin (03) and the cone (04) a distance (a) can be set in the region at least between a minimum length (102min) and the maximum axial length (102max) of the respective sleeve (02) to be held.

7. The device according to claim 5 and/or 6, **characterized in that** a design height (h) extending orthogonally to the longitudinal axis (14) of the sleeve (02) of the second bearing block (08) having the rotating cone (04) is configured at least smaller than a distance from a traverse (19) bearing the second bearing block (08) to a line on the sleeve (02) extending parallel to the longitudinal axis (14) of said sleeve (02), wherein this line runs where the sleeve (02) has the greatest possible distance to the traverse (19).

8. The device according to claim 1 and/or 2 and/or 3 and/or 4 and/or 5 and/or 6 and/or 7, **characterized in that** at least one second carrying element (28) bearing the pressure roller (23) is provided, wherein this at least one second carrying element (28) is likewise movably mounted in axial direction of the relevant sleeve (02) to be held.

9. The device according to claim 1 and/or 2 and/or 3 and/or 4 and/or 5 and/or 6 and/or 7 and/or 8, **characterized in that** during the winding of the material web the pressure roller (23) is in contact with the sleeve (02) or the roll (01) proceeding from an outside diameter (d02) of the sleeve (02) to a maximum diameter (d01) of the wound roll (01).

10. The device according to claim 1 and/or 2 and/or 3 and/or 4 and/or 5 and/or 6 and/or 7 and/or 8 and/or 9, **characterized in that** the at least one first carrying element (26) and/or the at least one second carrying element (28) each have a pivoting range (ϕ) proceeding from a reference position, wherein the reference position is the position in which the pressure roller (23) held by the relevant carrying element (26; 28) rests directly on the outside diameter (d02) of the sleeve (02).

11. The device according to claim 1 and/or 2 and/or 3 and/or 4 and/or 5 and/or 6 and/or 7 and/or 8 and/or 9 and/or 10, **characterized in that** at least one controllable work cylinder (31) engaging on the at least one first carrying element (26) and/or on the at least one second carrying element (28) is provided, wherein the pressure roller (23) presses or at least can press with the at least one controllable work cylinder (31) asymmetrically on the sleeve (02) or the roll (01) or an unsymmetrical pressure situation given by a differing axial length (102; l03) of sleeve (02) and pressure roller (23) is compensated or at least can be compensated by a corresponding application of pressure of the at least one controllable work cylinder (31).

12. The device according to claim 1 and/or 2 and/or 3 and/or 4 and/or 5 and/or 6 and/or 7 and/or 8 and/or 9 and/or 10 and/or 11, **characterized in that** the material web is made of paper or of a plastic or of a metal or of a textile material and/or that the material web has a material thickness in the range of a few micrometers to a millimeter.

13. The device according to claim 1 and/or 2 and/or 3 and/or 4 and/or 5 and/or 6 and/or 7 and/or 8 and/or 9 and/or 10 and/or 11 and/or 12, **characterized in that** this device is a module of a web-fed printing machine.

## Revendications

1. Dispositif pour l'enroulement d'une bande de matériau en bobine (01) à plusieurs couches, avec un tourillon de serrage (03), où un manchon (02), sur lequel la bande de matériau est entourée ou doit au moins être entourée en bobine (01), est maintenu au moins par le tourillon de serrage (03) lors de l'enroulement de la bande de matériau, où un rouleau de pression (23) de longueur axiale (123) constante est disposé en parallélisme axial par rapport au manchon (02) maintenu, où la longueur axiale (123) du rouleau de pression (23) est au moins égale à une longueur maximale (102max) du manchon (02) maintenu par le tourillon de serrage (03), où le rouleau de pression (23) est monté dans au moins un premier élément de support (26), où ledit au moins un premier élément de support (26) du rouleau de pression (23) est monté de manière mobile dans la direction axiale du manchon (02) à maintenir concerné, **caractérisé en ce que** le tourillon de serrage (03) est monté dans un premier support de palier (07) soutenant la bobine (01) à enrouler, où ledit premier support de palier (07) est monté de manière mobile dans la direction axiale du manchon (02) à maintenir, où un déplacement du support de palier (07) présentant le tourillon de serrage (03) dans la direction axiale du manchon (02) à maintenir concerné et un déplacement dudit au moins un premier élément de support (26) du rouleau de pression (23) dans la direction axiale du manchon (02) à maintenir concerné sont exécutés ou au moins exécutables dans le même sens et/ou en synchronie, où le déplacement du support de palier (07) présentant le tourillon de serrage (03) et le déplacement dudit au moins un premier élément de support (26) du rouleau de pression (23) sont accouplés, où l'accouplement du déplacement du support de palier (07) présentant le tourillon de serrage (03) dans la direction axiale du manchon (02) à maintenir avec le déplacement dudit au moins un premier élément de support (26) du rouleau de pression (23) dans la direction axiale du manchon (02) à maintenir est réalisé par une connexion mécanique ou par un dispositif de réglage électrique.

2. Dispositif selon la revendication 1, **caractérisé en ce que** des manchons (02) de longueur axiale (l02) différente peuvent être maintenus par le tourillon de serrage (03), au moins le premier support de palier (07) où est monté le tourillon de serrage (03) étant disposé à différents emplacements en fonction de la longueur axiale (102) correspondante du manchon (02) concerné.

3. Dispositif selon la revendication 1 et/ou 2, **caractérisé en ce que** le rouleau de pression (23) est monté de manière rotative dans ledit au moins un premier élément de support (26).

4. Dispositif selon la revendication 1 et/ou 2 et/ou 3, **caractérisé en ce qu'**un cône (04) entraîné conjointement avec la rotation du tourillon de serrage (03) est axialement opposé au tourillon de serrage (03).

5. Dispositif selon la revendication 4, **caractérisé en ce que** le cône (04) est monté de manière rotative dans un deuxième support de palier (08) où il est soutenu, ledit deuxième support de palier (08) étant également mobile dans la direction axiale du manchon (02) à maintenir concerné, indépendamment du déplacement dudit au moins un premier élément de support (26) du rouleau de pression (23) dans la direction axiale du manchon (02) à maintenir concerné.

6. Dispositif selon la revendication 4 et/ou 5, **caractérisé en ce que** le premier support de palier (07) soutenant le tourillon de serrage (03) et le deuxième support de palier (08) soutenant le cône (04) sont mobiles dans la direction axiale du manchon (02) à maintenir concerné, de manière à permettre le réglage d'un espacement (a) entre le tourillon de serrage (03) et le cône (04), au moins dans la plage entre une longueur axiale minimale (102min) et la longueur axiale maximale (102max) du manchon (02) à maintenir correspondant.

7. Dispositif selon la revendication 5 et/ou 6, **caractérisé en ce qu'**une hauteur de construction (h) du deuxième support de palier (08) présentant le cône (04) entraîné conjointement, laquelle s'étend orthogonalement à l'axe longitudinal (14) du manchon (02), est prévue au moins inférieure à un espacement entre une traverse (19) où est monté le deuxième support de palier (08) et une ligne s'étendant parallèlement à l'axe longitudinal (14) du manchon (02) sur ledit manchon (02), ladite ligne s'étendant là où le manchon (02) présente l'espacement maximal possible à la traverse (19).

8. Dispositif selon la revendication 1 et/ou 2 et/ou 3 et/ou 4 et/ou 5 et/ou 6 et/ou 7, **caractérisé en ce qu'**au moins un deuxième élément de support (28) où est monté le rouleau de pression (23) est prévu, ledit au moins un deuxième élément de support (28) étant également monté de manière mobile dans la direction axiale du manchon (02) à maintenir concerné.

9. Dispositif selon la revendication 1 et/ou 2 et/ou 3 et/ou 4 et/ou 5 et/ou 6 et/ou 7 et/ou 8, **caractérisé en ce que** lors de l'enroulement de la bande de matériau depuis un diamètre extérieur (d02) du manchon (02) jusqu'à un diamètre maximal (d01) de la bobine (01) complètement enroulée, le rouleau de pression (23) est en contact avec le manchon (02) ou avec ladite bobine (01).

10. Dispositif selon la revendication 1 et/ou 2 et/ou 3 et/ou 4 et/ou 5 et/ou 6 et/ou 7 et/ou 8 et/ou 9, **caractérisé en ce que** ledit au moins un premier élément de support (26) et/ou ledit au moins un deuxième élément de support (28) présentent chacun une plage de pivotement (ϕ) depuis une position de référence, la position de référence étant définie par la position où le rouleau de pression (23) maintenu par l'élément de support (26 ; 28) concerné est directement appliqué contre le diamètre extérieur (d02) du manchon (02).

11. Dispositif selon la revendication 1 et/ou 2 et/ou 3 et/ou 4 et/ou 5 et/ou 6 et/ou 7 et/ou 8 et/ou 9 et/ou 10, **caractérisé en ce qu'**au moins un cylindre de travail (31) commandé en prise sur ledit au moins un premier élément de support (26) et/ou sur ledit au moins un deuxième élément de support (28) est prévu, le rouleau de pression (23) étant ou pouvant au moins être serré de manière asymétrique contre le manchon (02) ou la bobine (01) avec ledit au moins un cylindre de travail (31) commandé, ou une situation de pression asymétrique définie par une longueur axiale (l02 ; 123) différente du manchon (02) et du rouleau de pression (23) étant compensée ou au moins compensable par une application de pression correspondante dudit au moins un cylindre de travail (31) commandé.

12. Dispositif selon la revendication 1 et/ou 2 et/ou 3 et/ou 4 et/ou 5 et/ou 6 et/ou 7 et/ou 8 et/ou 9 et/ou 10 et/ou 11, **caractérisé en ce que** la bande de matériau est en papier ou en matière plastique ou en métal ou en matière textile et/ou **en ce que** la bande de matériau a une épaisseur de matériau comprise entre quelques micromètres et un millimètre.

13. Dispositif selon la revendication 1 et/ou 2 et/ou 3 et/ou 4 et/ou 5 et/ou 6 et/ou 7 et/ou 8 et/ou 9 et/ou 10 et/ou 11 et/ou 12, **caractérisé en ce que** ledit dispositif est un groupe de composants d'une machine à imprimer rotative.
